# FASCICULE DE BREVET EUROPEEN

(11) **EP 1 025 572 B1**
(45) Date de publication et mention de la délivrance du brevet: **29.01.2003**
(21) Numéro de dépôt: 98950157.2
(22) Date de dépôt: 19.10.1998
(51) Int. Cl.: H01H 25/06

(54) **COMMUTATEUR ELECTRIQUE MULTIPLE A LEVIER UNIQUE D'ACTIONNEMENT**
ELEKTRISCHER MEHRFACHSCHALTER MIT EINZELNEM STEUERHEBEL
MULTIPLE ELECTRIC SWITCH WITH SINGLE ACTUATING LEVER

(30) Priorité: 20.10.1997 FR 9713089
(43) Date de publication de la demande: 09.08.2000
(73) Titulaire: ITT MANUFACTURING ENTERPRISES, INC., Wilmington, Delaware 19801 (US)
(72) Inventeur: JANNIERE, Alain, F-75004 Paris (FR)
(74) Mandataire: Kohn, Philippe
(86) Numéro de dépôt international: FR9802239
(87) Numéro de publication internationale: WO99021202

(56) Documents cités:
- EP-A- 0 623 942
- DE-A- 4 409 108
- GB-A- 837 964
- GB-A- 2 046 022
- US-A- 4 756 205
- US-A- 4 767 901

## Description

La présente invention concerne un commutateur électrique.

L'invention concerne plus particulièrement un commutateur électrique multiple, notamment à effet tactile, de très petites dimensions.

L'invention concerne un commutateur électrique permettant, au moyen d'un organe d'actionnement unique, d'effectuer des opérations de commutation électrique distinctes en vue notamment de la commande d'une fonction d'un appareil électronique faisant suite à des choix effectués par sélection dans un menu ou une liste d'un écran d'affichage.

Une telle fonction doit par exemple être assurée dans un poste téléphonique portable qui comporte notamment des moyens permettant par exemple à l'utilisateur de mémoriser dans un registre une série de numéros de téléphone qu'il peut ensuite appeler directement sans avoir à composer au clavier le numéro de son correspondant.

A cet effet, le téléphone comporte un écran d'affichage sur lequel l'utilisateur peut faire défiler, par exemple dans deux sens de défilement opposés, la liste des correspondants avec chacun son numéro préalablement mémorisé.

Selon une conception connue, cette opération d'affichage déroulant nécessite deux commutateurs électriques sur l'un ou l'autre desquels l'utilisateur appuie, par impulsions distinctes ou de manière continue, pour faire défiler la liste dans l'un ou l'autre des deux sens de défilement.

Une fois que l'utilisateur a sélectionné le correspondant qu'il souhaite appeler, il doit ensuite valider cette sélection et provoquer l'opération d'appel par numérotation automatique en agissant sur un troisième commutateur électrique.

Cette conception nécessite donc par principe de prévoir trois commutateurs électriques qui, selon une première conception connue, sont réalisés sous la forme de composants distincts qui doivent être montés sur une carte à circuit imprimé du téléphone.

Une telle solution est donc particulièrement coûteuse en ce qu'elle fait appel à un grand nombre de composants, en ce qu'elle nécessite de monter les composants, par exemple par la technique du report à plat, sur la carte à circuit imprimé et en ce qu'elle nécessite, pour chaque commutateur, de faire appel à un bouton d'actionnement distinct.

Par ailleurs, la fonction de sélection puis de validation pour l'appel d'un numéro mémorisé doit présenter pour l'utilisateur la plus grande ergonomie possible.

En effet, il est particulièrement souhaitable que l'utilisateur puisse manipuler son poste téléphonique d'une seule main, c'est-à-dire de la main avec laquelle il tient son téléphone.

Les développements récents et l'évolution rapide des moyens de télécommunications, tels que les radiotéléphones portables, les ordinateurs portables et autres dispositifs permettant notamment de mémoriser électroniquement des données, nécessitent de disposer de composants électromécaniques de dimensions de plus en plus réduites et, en particulier dans le domaine évoqué précédemment, de permettre la scrutation de menus, le déplacement d'un symbole sur un écran et, d'une façon plus générale, la combinaison dans un seul composant plusieurs fonctions de commutation électrique.

Dans le cas de la scrutation de menus et de la commutation de sélection, notamment pour des applications aux téléphones portables, la combinaison évoquée précédemment faisant appel à trois commutateurs électriques s'est avérée insuffisante et il a été proposé des composants électromécaniques permettant d'assurer, au moyen d'un organe d'actionnement unique, jusqu'à huit commutations de scrutation et une commutation de sélection.

Selon un agencement connu, les huit commutations de scrutation sont obtenues en faisant appel à deux paires de commutateurs électriques opposés, soit quatre commutateurs latéraux disposés en croix à 90°, qui sont intégrés dans un composant unique sous la forme d'éléments de déclenchement ou de commutation qui sont placés directement sur un circuit imprimé et qui sont actionnés sélectivement et/ou par deux au moyen d'un levier d'actionnement unique articulé autour d'un centre de basculement. La commutation de sélection est assurée en poussant verticalement sur le levier pour agir sur un cinquième élément de commutation qui est agencé centralement entre les quatre autres.

Parmi les différentes solutions proposées pour intégrer les éléments de commutation dans un commutateur unique, on constate que toutes les conceptions sont du type comportant un boîtier isolant porte-contacts qui délimite au moins une paire de logements latéraux opposés, du type dans lequel chaque logement comporte un fond dans lequel sont disposés au moins deux contacts fixes et qui reçoit un organe latéral de déclenchement, de forme générale bombée, qui est déformable élastiquement à partir d'une position de repos, sensiblement selon une direction perpendiculaire au plan horizontal du fond du logement, pour établir une liaison électrique entre les deux contacts fixes, et du type comportant un levier central d'actionnement qui est monté articulé par rapport au boîtier, autour d'un axe horizontal situé au voisinage de son extrémité inférieure, à partir d'une position intermédiaire de repos, vers laquelle il est rappelé élastiquement et dans laquelle le levier s'étend selon une direction générale verticale, pour basculer vers l'une ou l'autre de deux positions angulaires extrêmes opposées dans chacune desquelles il agit sur l'un ou l'autre des deux organes latéraux de déclenchement par l'intermédiaire de l'extrémité radiale libre d'un bras horizontal d'actionnement.

Dans une telle conception, les deux logements latéraux opposés qui reçoivent chacun un organe de déclenchement, sont diamétralement opposés par rapport au levier d'actionnement et la plus grande dimension transversale du commutateur électrique est donc déterminée par la somme des dimensions des organes latéraux de déclenchement à laquelle il faut ajouter la dimension d'un organe central de déclenchement intercalé entre les deux organes latéraux pour la fonction de sélection.

Dans le cas où le commutateur électrique est du type à quatre organes latéraux de déclenchement, agencés en croix à 90° autour de l'organe central, on conçoit que cette conception nécessite de disposer, sur la plaque à circuit imprimé, d'une surface disponible correspondant au minimum à la somme des aires des cinq éléments de déclenchement ou de commutation, tandis que, dans le cas d'un commutateur multiple à deux organes latéraux de déclenchement, la surface minimale disponible sur la plaque à circuit imprimé doit être au moins égale à la somme des aires de trois éléments de commutation.

La présente invention a pour objet de proposer un commutateur électrique multiple d'encombrement réduit, c'est-à-dire ne nécessitant pour son implantation que d'une surface réduite sur la plaque à circuit imprimé, et comportant un levier unique d'actionnement qui puisse être manipulé de manière particulièrement aisée par un utilisateur, et notamment à l'aide de son pouce, tout en assurant des fonctionnalités identiques à celles préalablement obtenues à l'aide des commutateurs multiples de conception connue faisant appel à trois ou cinq éléments distincts de déclenchement ou de commutation.

Dans ce but, l'invention propose un commutateur électrique multiple du type mentionné précédemment, caractérisé en ce que les deux logements latéraux constituent les deux moitiés opposées, supérieure et inférieure, d'une cavité du boîtier qui est délimitée verticalement par un fond supérieur et par un fond inférieur parallèles, et en ce que l'extrémité libre du bras d'actionnement est reçue entre les deux organes latéraux de déclenchement supérieur et inférieur.

Ainsi, dans le cas d'un commutateur multiple à deux organes latéraux de déclenchement opposés, désormais supérieur et inférieur, la surface minimum nécessaire pour son implantation sur une plaque à circuit imprimé correspond sensiblement à la somme de l'aire d'un organe latéral de déclenchement et d'un organe central de déclenchement si un tel organe central est prévu.

Selon d'autres caractéristiques de l'invention :
- les deux moitiés de la cavité s'étendent symétriquement de part et d'autre d'un plan médian de la cavité, et en ce que l'axe d'articulation du levier central d'actionnement est contenu dans le plan de symétrie ;
- le boîtier isolant est réalisé en deux parties supérieure et inférieure séparées par un plan de joint coplanaire au plan médian de symétrie ;
- le levier central d'actionnement comporte un corps inférieur qui est monté articulé par rapport au boîtier et à partir duquel le bras horizontal d'actionnement s'étend radialement, et un corps supérieur d'orientation verticale formant poussoir qui est monté coulissant verticalement par rapport au corps inférieur entre une position haute de repos, vers laquelle il est rappelé élastiquement, et une position basse dans laquelle il agit par son extrémité libre inférieure sur un organe central de déclenchement de forme générale bombée qui est déformable élastiquement pour établir une liaison électrique entre au moins deux contacts fixes disposés dans le fond inférieur d'un logement central du boîtier isolant ;
- le corps inférieur du levier central d'actionnement est une pièce moulée en matière plastique dans laquelle est noyé un insert métallique de renfort en forme de plaque annulaire horizontale qui se prolonge transversalement dans son plan par une branche constituant l'armature principale du bras d'actionnement ;
- l'extrémité libre de la branche d'armature du bras d'actionnement comporte deux plots supérieur et inférieur d'actionnement, en forme de demi-sphères, qui sont réalisés par surmoulage en matière plastique sur l'armature et qui sont susceptibles de coopérer avec les organes latéraux de déclenchement, supérieur et inférieur respectivement, entre lesquels ils sont reçus ;
- pour la réalisation d'un commutateur électrique multiple à quatre organes latéraux de déclenchement et un organe central de déclenchement, le commutateur présente une symétrie générale de conception par rapport à un plan vertical de symétrie passant par l'axe vertical du levier central d'actionnement et formant un angle de 45° par rapport à un plan vertical passant par la direction générale radiale du bras d'actionnement, de manière que le levier central d'actionnement puisse basculer autour de deux axes d'articulation horizontaux, perpendiculaires et concourants pour agir sur deux paires d'organes latéraux de déclenchement par l'intermédiaire des extrémités libres de deux bras d'actionnement décalés angulairement à 90° l'un par rapport à l'autre autour de l'axe vertical du levier central d'actionnement ;
- le corps inférieur du levier central d'actionnement est monté à rotation dans le boîtier isolant par une articulation du type à rotule dont le centre correspond à l'intersection des deux axes concourants d'articulation du levier, de manière à permettre notamment un basculement du levier autour du centre d'articulation pour l'actionnement simultané de deux organes latéraux de déclenchement situés respectivement dans deux cavités distinctes du boîtier isolant ;
- un contact fixe de chacun des deux fonds supérieurs, respectivement inférieur, des deux cavités est relié à une même borne de sortie ;
- la borne de sortie commune aux deux contacts fixes des fonds inférieurs des deux cavités est reliée à un contact fixe du fond inférieur du logement central.

D'autres caractéristiques et avantages de l'invention apparaîtront à la lecture de la description détaillée qui suit pour la compréhension de laquelle on se reportera aux dessins annexés dans lesquels :
- la figure 1 est une vue en perspective éclatée des principaux composants d'un commutateur électrique multiple réalisé conformément aux enseignements de l'invention et comportant quatre organes latéraux et un organe central de déclenchement et permettant d'assurer huit commutations distinctes de scrutation et une commutation de sélection ;
- la figure 2 est une vue de dessus du commutateur de la figure 1 illustré en position assemblée ;
- la figure 3 est une vue latérale de dessous du commutateur de la figure 2 ;
- la figure 4 est une vue latérale de gauche du commutateur de la figure 2 ;
- la figure 5 est une vue à plus grande échelle en section partielle selon la ligne 5-5 de la figure 2 sur laquelle le commutateur est illustré en position de repos ; et
- les figures 6 à 8 sont des vues similaires à celle de la figure 5 qui illustrent trois modes différents d'actionnement du commutateur.

Le commutateur électrique 10 illustré sur les figures est constitué pour l'essentiel, selon une conception connue, par un corps ou boîtier réalisé par moulage en matière plastique isolante, de forme générale parallélépipédique carrée et qui est constitué de deux parties supérieure 12s et inférieure 12i qui sont reliées entre elles selon un plan de joint PJ (voir figure 5) qui est, par convention et en référence aux figures, un plan de joint horizontal correspondant à la jonction des faces planes horizontales en vis-à-vis 14s et 14i des deux parties 12s et 12i du boîtier.

En position assemblée et comme on peut le voir notamment à la figure 5, le commutateur électrique 10 est délimité par une face inférieure plane horizontale 16i qui est prévue pour prendre appui sur la face supérieure d'une plaque à circuit imprimé (non représentée) et par une face supérieure plane horizontale 16s.

En vue de dessus, et comme on peut le voir notamment à la figure 2, on peut définir deux axes généraux nord-sud et ouest-est qui sont perpendiculaires et concourants selon un axe vertical V qui est excentré, vers l'angle nord-est du commutateur, par rapport au centre géométrique du commutateur en vue de dessus qui est le centre d'un carré globalement délimité par les quatre faces latérales alignées verticalement des deux parties 12s et 12i du boîtier isolant.

Toujours en vue de dessus, le commutateur 10 présente une symétrie générale de conception par rapport à un plan vertical de symétrie PS passant par l'axe V et qui forme un angle de 45° avec le plan vertical passant par l'axe est-ouest et également un angle de 45° par rapport au plan vertical passant par l'axe nord-sud.

On décrira tout d'abord en détail, en se référant notamment à la figure 1, la moitié inférieure 12i du commutateur 10.

Deux logements latéraux 22Oi et 22Si, respectivement ouest et sud, sont formés dans la partie inférieure 12i et ils s'ouvrent dans la face supérieure 14i.

Chaque logement 22Oi, 22Si est délimité par une paroi périphérique de contour rectangulaire et par un fond inférieur plan et horizontal 24Oi, 24Si qui sont sensiblement parallèles à la face supérieure 14i et coplanaires.

Selon une conception connue, la partie inférieure 12i est réalisée par surmoulage d'une matière plastique isolante autour de différents éléments conducteurs parmi lesquels différents éléments de contact fixes.

Ainsi, le fond 24Si comporte un contact fixe central 26Si qui appartient à un élément conducteur qui comporte une extrémité de raccordement 30D qui s'étend à l'extérieur de la partie 12i, depuis une face latérale verticale, pour permettre le montage du commutateur sur une plaque à circuit imprimé, par exemple selon la technique du report à plat des composants.

Le fond 24Si comporte un autre contact fixe 28Si qui est relié à une borne de raccordement 30A.

Le logement 22Si est dimensionné pour recevoir un organe latéral inférieur de déclenchement 32Si, de conception générale connue, qui est un élément en matériau conducteur de forme générale bombée qui prend appui contre le fond 24Si par son bord latéral inférieur de contour rectangulaire, et notamment avec le contact fixe 28Si, et dont le sommet central peut s'étendre, au repos, au dessus du contact fixe central 26Si de manière à optimiser l'effet tactile résultant de l'utilisation des organes latéraux rectangulaires de déclenchement.

La concavité de l'organe de déclenchement 32Si est tournée vers le fond 24Si et l'organe est susceptible d'être déformé, à l'encontre de son élasticité propre, selon une direction sensiblement verticale de déclenchement parallèle à l'axe V, pour établir une liaison électrique entre les contacts fixes 28Si et 26Si. L'organe de déclenchement change d'état de manière brusque, au delà d'une course déterminée de déclenchement, de manière à transmettre à l'utilisateur une sensation tactile de son déclenchement.

En position de repos, la hauteur de l'organe de déclenchement est inférieure à la profondeur du logement qui le reçoit et ce dernier peut être recouvert par un film de protection et d'étanchéité (non représenté) qui recouvre la face supérieure 14i.

Le logement ouest 22Oi est de conception symétrique de celle du logement 22Si, par rapport au plan de symétrie PS, et il reçoit un élément latéral de déclenchement 32Oi qui est susceptible d'établir une liaison électrique entre les contacts fixes 26Oi et 28Oi qui sont reliés respectivement aux bornes de raccordement de sortie 30A et 30G.

Selon une conception connue, la moitié inférieure 12i comporte aussi un logement central inférieur 22i, qui est ici de contour cylindrique circulaire et dont le fond inférieur 24i comporte deux contacts électriques fixes 26i et 28i qui sont reliés électriquement respectivement à une borne de raccordement de sortie 30E et à la borne de raccordement de sortie 30A qui est aussi la borne commune aux contacts fixes 28Oi et 28Si.

Le logement central inférieur 22i reçoit un élément central inférieur de déclenchement 32i qui, lorsqu'il est déformé élastiquement vers le bas selon l'axe V, établit une liaison électrique entre les contacts fixes 24i et 28i, c'est-à-dire entre les bornes 30E et 30A.

Le logement central 22i est centré autour de l'axe V et est situé le plus adjacent possible des deux logements inférieurs latéraux ouest 22Oi et sud 22Si de manière à réduire au minimum la longueur de chacun des côtés du commutateur 10 en vue de dessus (voir figure 2).

Réalisés venus de matière par moulage avec le corps en matériau isolant de la partie inférieure 12i, quatre pions 34i s'étendent verticalement vers le haut à partir de la face supérieure 14i pour constituer des pions de positionnement et de fixation de la partie supérieure 12s qui comporte quatre trous correspondants 34s pour la fixation finale des deux parties 12i et 12s par exemple par sertissage à chaud des pions 34i ou par soudage aux ultrasons.

On décrira maintenant, en se référant notamment à la figure 1, la moitié supérieure 12s du commutateur 10.

Du point de vue des éléments de déclenchement ou de commutation électrique, cette moitié supérieure 12s est globalement symétrique de la moitié inférieure 12i par rapport au plan horizontal médian ou plan de joint PJ.

Ainsi, il est prévu deux logements latéraux sud 22Ss et ouest 22Os dont chacun reçoit un organe latéral de déclenchement 32Ss et 32Os.

Lorsque l'on déforme élastiquement ces organes latéraux supérieurs de déclenchement, en agissant verticalement vers le haut sur ceux-ci, on établit par l'organe de déclenchement 32Ss une liaison électrique entre les contacts fixes 26Ss et 28Ss, c'est-à-dire entre deux bornes de raccordement de sortie 30C et 30B.

De la même manière, en agissant sur l'organe de déclenchement 32Os, on établit une liaison électrique entre les contacts fixes 26Os et 28Os, c'est-à-dire entre une borne de raccordement de sortie 30F et la borne de raccordement de sortie 30B qui est commune aux deux contacts fixes 28Ss et 28Os.

Lorsque le commutateur 10 est assemblé, c'est-à-dire lorsque ses deux moitiés 12i et 12s sont jointives par le plan de joint PJ, les deux logements latéraux sud 22Si et 22Ss sont en vis-à-vis l'un de l'autre et comme ils sont de dimensions correspondantes, ils constituent les deux moitiés d'une cavité 40S formée dans le boîtier du commutateur 10 et qui reçoit ainsi les deux organes latéraux de déclenchement 32Si et 32Ss qui sont situés l'un au dessus de l'autre dans la cavité commune.

De la même manière, les logements ouest 22Oi et 22Os constituent les deux moitiés inférieure et supérieure d'une cavité 42O qui reçoit les deux organes de déclenchement correspondants inférieur 32Oi et supérieure 32Os.

Dans la partie située entre les deux logements latéraux supérieurs 22Os et 22Ss, centrée autour de l'axe V, la moitié supérieure 12s comporte un trou, débouchant dans les faces 14s et 16s, qui est délimité par une paroi latérale 46 en tronc de sphère concave dont le centre M est situé sur l'axe vertical V et dans le plan de joint PJ comme on peut le voir notamment à la figure 5.

Cette surface de portée concave en tronc de sphère 46 permet l'articulation, par rapport au boîtier du commutateur 10, autour du centre M du corps inférieur 48 du levier unique d'actionnement 50.

Outre le corps inférieur 48, le levier unique d'actionnement 50 comporte un poussoir central vertical 52 d'axe V.

Le corps inférieur 48 est une pièce massive en matière plastique dont la partie supérieure est délimitée par une surface latérale 54 en tronc de sphère convexe complémentaire de la surface 46 de manière à permettre son articulation, autour du centre M, par rapport au boîtier 10.

Le corps inférieur 48 est délimité à sa partie inférieure par une face plane horizontale 56 qui s'étend, avec jeu, au dessus de l'organe central de déclenchement 32i.

Le corps supérieur 52 du levier d'actionnement 50 est une tige formant poussoir, ici de section oblongue en croix, qui est montée coulissante verticalement, selon l'axe V et dans les deux sens, dans un trou débouchant 58 de section complémentaire en croix formée dans le corps inférieur 48.

Afin de limiter la course verticale vers le haut du poussoir 52 par rapport au corps inférieur 48, celui-ci comporte un épaulement inférieur 60 qui vient en butée contre un lamage inférieur correspondant 62 formé dans la face inférieure 56 du corps inférieur 48.

L'extrémité inférieure de la tige de poussoir 52 est une demi-sphère convexe 64 qui, lorsque le poussoir 52 est dans sa position haute illustrée notamment à la figure 5, est centré sur le centre M et dont le rayon est inférieur au rayon des surfaces complémentaires 46 et 54. L'extrémité supérieure de la tige du poussoir 52 est prévue pour recevoir un bouton de commande qui est généralement emmanché serré sur cette extrémité.

Dans la position de repos illustrée à la figure 5, la surface externe de la sphère 64 est en contact avec la portion en vis-à-vis de la partie centrale du dôme central de déclenchement 32i, ce dernier faisant fonction de pièce de rappel élastique du poussoir 52 vers le haut par rapport au corps inférieur 48 et globalement de rappel élastique verticalement vers le haut du corps inférieur 48 de manière que les surfaces 46 et 54 soient en contact mutuel.

Le corps 48 est moulé en matière plastique et il est renforcé par une armature métallique 66 en forme d'anneau périphérique plat horizontal qui s'étend dans le plan de joint PJ. Le corps 48 est de préférence moulé en matériau "autolubrifiant" d'une part pour réduire les frottements générateurs d'hystérésis de fonctionnement et, d'autre part, assurer un très grand nombre de cycles de fonctionnement sans usure notable.

L'anneau d'armature 66 du corps inférieur 48 se prolonge radialement, par rapport à l'axe vertical V, dans le plan horizontal, par deux bras d'actionnement sud 68S et ouest et 68O qui sont décalés angulairement à 90° l'un par rapport à l'autre autour de l'axe V.

Comme on peut le voir notamment aux figures 1 et 5, l'extrémité libre 72S, 72O de chacun des bras d'actionnement 68S et 68O est prévue pour agir sur l'un ou l'autre de deux organes de déclenchement associés par paires, c'est-à-dire respectivement sur l'un ou l'autre des organes 32Si et 32Ss agencés dans la cavité 42S, ou sur l'un ou l'autre des organes de déclenchement 32Oi ou 32Os agencés dans la cavité ouest 43O.

A cet effet, chaque extrémité libre 72S, 72O comporte deux plots d'actionnement hémisphérique inférieurs 74Oi, 74Si et supérieurs 74Ss, 74Os.

Les dimensions des plots sphériques sont telles que, comme on peut le voir à la figure 5 dans le cas du bras d'actionnement 68O, lorsque le commutateur est au repos c'est-à-dire que le bras d'actionnement 68O s'étend dans le plan horizontal médian PJ, ils n'agissent pas sur les dômes de déclenchement opposés inférieur et supérieur mais sont juste reçus entre ces derniers.

Afin d'éviter toute rotation intempestive du levier unique d'actionnement 50 autour de son axe vertical V, les parties principales des bras d'actionnement 68S et 68O s'étendent en direction des cavités 42S et 42O par des passages qui sont délimités sur les côtés par des facettes verticales 78Si, 78Oi, 78Ss et 78Os.

Dans la position de repos du commutateur, le levier unique d'actionnement 50 s'étend selon l'axe vertical V et aucun des organes de déclenchement n'est déformé, c'est-à-dire qu'aucune des liaisons électriques mentionnées précédemment n'est établie.

On décrira maintenant le fonctionnement du commutateur.

En partant de la position de repos illustrée aux figures 2 et 5, on peut établir la liaison électrique entre les bornes 30B et 30C en basculant le levier 52 vers le nord.

Ce mouvement de basculement a pour effet de faire pivoter son corps inférieur 48 autour de l'axe est-ouest et de provoquer, par l'intermédiaire du bras d'actionnement 68S, la déformation élastique de l'organe latéral de déclenchement 32Ss qui établit alors une liaison électrique entre les bornes 30B et 30C.

Le mouvement de basculement vers le nord autour de l'axe d'articulation est-ouest est sans effet sur les organes de déclenchement agencés dans la cavité ouest 42O ni sur l'organe central de déclenchement 32i.

D'une manière symétrique, si l'on bascule le levier 50 vers le sud, on établit la liaison électrique entre les bornes 30A et 30D.

De la même manière, si l'on bascule le levier vers l'est (figure 7), c'est-à-dire que l'on fait pivoter son corps inférieur 48 autour de l'axe nord-sud, on établit la liaison électrique entre les bornes 30B et 30F sans agir sur les organes de déclenchement latéraux reçus dans la cavité sud 42S ni sur l'organe central de déclenchement 32i.

Symétriquement, si l'on bascule le levier d'actionnement 50 vers l'ouest (figure 6), on établit la liaison électrique entre les bornes 30A et 30G.

Par contre, sans basculer le levier d'actionnement 50 dans aucune des quatre directions principales mentionnées précédemment, on peut agir verticalement vers le bas sur le poussoir 52 pour enfoncer ce dernier et déformer élastiquement l'organe central de déclenchement 32i pour établir la liaison électrique entre les bornes 30A et 30E (figure 8).

La conception selon l'invention permet aussi quatre autres commutations de scrutation.

Le levier d'actionnement 50 peut en effet être basculé selon la direction sud-ouest.

Les bras d'actionnement 68S et 68O agissent alors simultanément sur les deux organes latéraux inférieurs de déclenchement 32Si et 32Oi pour établir simultanément des liaisons électriques entre la borne 30A et la borne 30D et entre la borne 30A et la borne 30G.

A l'opposé, si l'on bascule le levier d'actionnement 50 dans la direction nord-est, on établit simultanément la liaison électrique entre la borne 30B et les bornes 30C et 30F.

Enfin, si l'on bascule le levier dans la direction sud-est, le bras d'actionnement 68O déforme élastiquement l'organe de déclenchement supérieur 32Os pour relier électriquement les bornes 30B et 30F tandis que le bras d'actionnement 68S déforme l'organe latéral inférieur de déclenchement 32Si pour relier électriquement les bornes 30A et 30D.

Symétriquement, un basculement du levier d'actionnement 50 selon la direction nord-ouest permet de relier électriquement d'une part les bornes 30A et 30G et d'autre part les bornes 30B et 30C.

Outre qu'il permet d'assurer huit commutations de scrutation et une commutation de sélection comme cela vient d'être décrit, le commutateur électrique multiple selon l'invention est de dimensions particulièrement réduites.

A titre d'exemple, le mode de réalisation illustré sur les figures correspond à un commutateur de 7,5 mm de côté et d'une épaisseur verticale de 2,7 mm.

Ces dimensions correspondent à une surface occupée sur la plaque à circuit imprimé de l'ordre de 50 mm², c'est-à-dire de moitié par rapport à une conception classique dans laquelle les quatre organes de déclenchement latéraux sont agencés en croix qui aboutit à un commutateur électrique de 10 mm de côté pour des organes de déclenchement de même dimension.

De plus, comme on peut le voir sur la figure 5, le fait que les deux cavités 42O et 42S soient disposées à 90° l'une de l'autre, soit en L, permet de dégager le coin inférieur gauche (sud-ouest) comme on peut le voir sur la figure 2, coin dégagé dans lequel peuvent être agencées les deux bornes de raccordement de sortie 30A et 30B de manière à réduire encore l'encombrement sur la plaque à circuit imprimé.

Le commutateur a été représenté dans le cas où ses bornes de sortie 30A à 30G sont repliées à 90° pour le report à plat du composant, mais elles peuvent bien entendu être des bornes du type à piquer sans sortir du cadre de l'invention.

L'invention trouve bien entendu aussi à s'appliquer dans le cadre d'un commutateur à seulement deux organes latéraux de déclenchement agencés dans une même cavité latérale et à un organe central de déclenchement pour la sélection, c'est-à-dire à une conception correspondant par exemple à la partie supérieure de la figure 2, c'est-à-dire aux composants agencés selon l'axe est-ouest.

## Revendications

1. Commutateur électrique (10) multiple du type comportant un boîtier isolant (12i, 12s) porte-contacts qui délimite au moins une paire de logements latéraux opposés (22Oi-22Os, 22Si-22Ss), du type dans lequel chaque logement comporte un fond (24Oi-24Os, 24Si-24Ss) dans lequel sont disposés au moins deux contacts fixes (26Oi-28Oi, 26Os-28Os, 26Si-28Si, 26Ss-28Ss) et qui reçoit un organe latéral de déclenchement (32Oi, 32Os, 32Si, 32Ss), de forme générale bombée, qui est déformable élastiquement à partir d'une position de repos, sensiblement selon une direction (V) perpendiculaire au plan horizontal du fond du logement, pour établir une liaison électrique entre les deux contacts fixes, et du type comportant un levier central d'actionnement (50, 48, 52) qui est monté articulé par rapport au boîtier, autour d'un axe horizontal (nord-sud, est-ouest) situé au voisinage de son extrémité inférieure, à partir d'une position intermédiaire de repos, vers laquelle il est rappelé élastiquement et dans laquelle le levier (50) s'étend selon une direction générale verticale (V), pour basculer vers l'une ou l'autre de deux positions angulaires extrêmes opposées dans chacune desquelles il agit sur l'un ou l'autre des deux organes latéraux de déclenchement par l'intermédiaire de l'extrémité radiale libre d'un bras horizontal d'actionnement (68O, 68S),
**caractérisé en ce que** les deux logements latéraux (22Oi-22Os, 22Si-22Ss) constituent les deux moitiés opposées, supérieure et inférieure, d'une cavité (42O, 42S) du boîtier qui est délimitée verticalement par un fond supérieur (24Os, 24Ss) et par un fond inférieur (24Oi, 24Si) parallèles, et **en ce que** l'extrémité libre (72O, 72S) du bras d'actionnement (68O, 68S) est reçue entre les deux organes latéraux de déclenchement supérieur et inférieur.

2. Commutateur selon la revendication 1, **caractérisé en ce que** les deux moitiés de la cavité s'étendent symétriquement de part et d'autre d'un plan (PJ) médian de la cavité (420, 42S), et **en ce que** l'axe d'articulation du levier central d'actionnement est contenu dans le plan de symétrie.

3. Commutateur selon la revendication 2, **caractérisé en ce que** le boîtier isolant est réalisé en deux parties supérieure (12i) et inférieure (12s) séparées par un plan de joint (PJ) coplanaire au plan médian de symétrie.

4. Commutateur selon l'une quelconque des revendications précédentes, **caractérisé en ce que** le levier central d'actionnement (50) comporte un corps inférieur (48) qui est monté articulé par rapport au boîtier (12i, 12s) et à partir duquel le bras horizontal d'actionnement (68O, 68S) s'étend radialement, et un corps supérieur (52) d'orientation verticale formant poussoir qui est monté coulissant verticalement par rapport au corps inférieur (48) entre une position haute de repos, vers laquelle il est rappelé élastiquement, et une position basse dans laquelle il agit par son extrémité libre inférieure (64) sur un organe central de déclenchement (32i) de forme générale bombée qui est déformable élastiquement pour établir une liaison électrique entre au moins deux contacts fixes (26i, 28i) disposés dans le fond inférieur (24i) d'un logement central (22i) du boîtier isolant.

5. Commutateur selon la revendication 4, **caractérisé en ce que** le corps inférieur (48) du levier central d'actionnement (50) est une pièce moulée en matière plastique dans laquelle est noyé un insert métallique (66) de renfort en forme de plaque annulaire horizontale qui se prolonge transversalement dans son plan par une branche constituant l'armature principale du bras d'actionnement (68O, 68S).

6. Commutateur selon la revendication précédente, **caractérisé en ce que** l'extrémité libre (72O, 72S) de la branche d'armature (68O, 68S) du bras d'actionnement comporte deux plots supérieur (74Os, 74Ss) et inférieur (74Oi, 74Si) d'actionnement, en forme de demi-sphères, qui sont réalisés par surmoulage en matière plastique sur l'armature et qui sont susceptibles de coopérer avec les organes latéraux de déclenchement, supérieur (32Os, 32Ss) et inférieur (32Oi, 32Si) respectivement, entre lesquels ils sont reçus.

7. Commutateur selon l'une quelconque des revendications précédentes, **caractérisé en ce qu'**il présente une symétrie générale de conception par rapport à un plan vertical de symétrie (PS) passant par l'axe vertical (V) du levier central d'actionnement et formant un angle de 45° par rapport à un plan vertical passant par la direction générale radiale du bras d'actionnement (68O, 68S), de manière que le levier central d'actionnement (50) puisse basculer autour de deux axes d'articulation horizontaux, perpendiculaires et concourants (nord-sud, est-ouest) pour agir sur deux paires d'organes latéraux de déclenchement par l'intermédiaire des extrémités libres de deux bras d'actionnement décalés angulairement à 90° l'un par rapport à l'autre autour de l'axe vertical du levier central d'actionnement (50).

8. Commutateur selon la revendication précédente, **caractérisé en ce que** le corps inférieur (48) du levier central d'actionnement est monté à rotation dans le boîtier isolant (12i, 12s) par une articulation du type à rotule dont le centre (M) correspond à l'intersection des deux axes concourants d'articulation du levier (50), de manière à permettre notamment un basculement du levier autour du centre d'articulation (M) pour l'actionnement simultané de deux organes latéraux de déclenchement situés respectivement dans deux cavités distinctes (42O, 42S) du boîtier isolant.

9. Commutateur selon l'une des revendication 7 ou 8 prise en combinaison avec la revendication 4, **caractérisé en ce qu'**un contact fixe (28Os-28Ss, 28Oi-28Si) de chacun des deux fonds supérieurs, respectivement inférieur, des deux cavités est relié à une même borne de sortie (30B, 30A).

10. Commutateur selon la revendication précédente, prise en combinaison avec la revendication 4, **caractérisé en ce que** la borne de sortie (30A) commune aux deux contacts fixes (28Oi-28Si) des fonds inférieurs (24Oi-24Si) des deux cavités est reliée à un contact fixe (28i) du fond inférieur (24i) du logement central (22i).

## Claims

1. Multiple electric switch (10) of the type comprising a contact-bearing insulating case (12i, 12s) which delimits at least one pair of opposed lateral housings (22Wi-22Ws, 22Si-22Ss), of the type in which each housing has an end wall (24Wi-24Ws, 24Si-24Ss) in which at least two stationary contacts (26Wi-28Wi, 26Ws-28Ws, 26Si-28Si, 26Ss-28Ss) are arranged and which takes a lateral triggering member (32Wi, 32Ws, 32Si, 32Ss) of domed overall shape which is elastically deformable from a position of rest essentially in a direction (V) perpendicular to the horizontal plane of the end wall of the housing, so as to establish an electrical connection between the two stationary contacts, and of the type comprising a central actuating lever (50, 48, 52) which is mounted articulated with respect to the case, about a horizontal axis (north-south, east-west) located near its lower end, from an intermediate position of rest, towards which it is elastically returned and in which the lever (50) extends in a vertical overall direction (V), so as to rock towards one or other of two opposed extreme angular positions in each of which it acts on one or other of the two lateral triggering members via the free radial end of a horizontal actuating arm (68W, 68S),
**characterised in that** the two lateral housings (22Wi-22Ws, 22Si-22Ss) constitute the two opposed, upper and lower, halves of a cavity (42W, 42S) of the case which is vertically delimited by an upper end wall (24Ws, 24Ss) and by a lower end wall (24Wi, 24Si) which are parallel, and **in that** the free end (72W, 72S) of the actuating arm (68W, 68S) is received between the two, upper and lower, lateral triggering members.

2. Switch according to Claim 1, **characterised in that** the two halves of the cavity extend symmetrically on each side of a mid-plane (PJ) of the cavity (42W, 42S), and **in that** the axis of articulation of the central actuating lever is contained in the plane of symmetry.

3. Switch according to Claim 2, **characterised in that** the insulating case is made in two parts, an upper part (12i) and a lower part (12s), which are separated by a parting line (PJ) which is coplanar with the mid-plane of symmetry.

4. Switch according to any one of the preceding claims, **characterised in that** the central actuating lever (50) includes a lower body (48) which is mounted articulated with respect to the case (12i, 12s) and from which the horizontal actuating arm (68W, 68S) extends radially, and an upper body (52) of vertical orientation forming a push-button which is mounted to slide vertically with respect to the lower body (48) between a raised position of rest, towards which it is elastically returned, and a depressed position in which it acts, via its free lower end (64), on a central triggering member (32i) of domed overall shape which is elastically deformable so as to establish an electrical connection between at least two stationary contacts (26i, 28i) arranged in the lower end wall (24i) of a central housing (22i) of the insulating case.

5. Switch according to Claim 4, **characterised in that** the lower body (48) of the central actuating lever (50) is a part moulded from plastic in which there is embedded a metal reinforcing insert (66) in the form of a horizontal annular plate which is extended transversely in its plane by a branch which constitutes the main armature of the actuating arm (68W, 68S).

6. Switch according to the preceding claim, **characterised in that** the free end (72W, 72S) of the armature branch (68W, 68S) of the actuating arm has two upper (74Ws, 74Ss) and lower (74Wi, 74Si) actuating pips, in the form of half-spheres, which are made by overmoulding plastic onto the armature and which can collaborate, respectively, with the upper (32Ws, 32Ss) and lower (32Wi, 32Si) lateral triggering members between which they are housed.

7. Switch according to any one of the preceding claims, **characterised in that** it has overall design symmetry with respect to a vertical plane of symmetry (PS) passing through the vertical axis (V) of the central actuating lever and making an angle of 45° with respect to a vertical plane passing through the overall radial direction of the actuating arm (68W, 68S), so that the central actuating lever (50) can rock about two concurrent and perpendicular horizontal axes of articulation (north-south, east-west) to act on two pairs of lateral triggering members via the free ends of two actuating arms which are angularly offset by 90° from one another about the vertical axis of the central actuating lever (50).

8. Switch according to the preceding claim, **characterised in that** the lower body (48) of the central actuating lever is mounted to rotate in the insulating case (12i, 12s) via an articulation of the ball-joint type, the centre (M) of which corresponds to the intersection of the two concurrent axes of articulation of the lever (50), so as in particular to allow the lever to rock about the centre of articulation (M) to simultaneously actuate two lateral triggering members located respectively in two separate cavities (42W, 42S) of the insulating case.

9. Switch according to either of Claims 7 and 8 taken in combination with Claim 4, **characterised in that** one stationary contact (28Ws-28Ss, 28Wi-28Si) of each of the two end walls, upper and lower respectively, of the two cavities is connected to one and the same output terminal (30B, 30A).

10. Switch according to the preceding claim taken in combination with Claim 4, **characterised in that** the output terminal (30A) common to the two stationary contacts (28Wi-28Si) of the lower end walls (24Wi-24Si) of the two cavities is connected to a stationary contact (28i) of the lower end wall (24i) of the central housing (22i).

## Patentansprüche

1. Elektrischer Mehrfachschalter (10) mit einem Isolierstoffgehäuse (12i, 12s) mit Kontakten, das mindestens ein Paar einander gegenüberliegende Seitenlagerungen oder Aufnahmen (22Oi-22Os, 22Si-22Ss) abgrenzt, wobei jede Lagerung bzw. Aufnahme einen Boden (24Oi-24Os, 24Si-24Ss) besitzt, auf dem mindestens zwei feststehende Kontakte (26Oi-28Oi, 26Os-28Os, 26Si-28Si, 26Ss-28Ss) angeordnet sind, und der ein konvex geformtes, seitliches Auslöseorgan (32Oi, 32Os, 32Si, 32Ss) aufweist, das von einer Ruhestellung aus elastisch verformbar ist und zwar deutlich in eine Richtung (V) senkrecht zur Horizontalebene des Lagerungsbodens bzw. Bodens der Aufnahme, um eine elektrische Verbindung zwischen den beiden feststehenden Kontakten herzustellen. Außerdem besitzt er einen zentralen Steuerhebel (50, 48, 52), der in Bezug auf das Gehäuse um eine Horizontalachse (Nord-Süd, Ost-West) herum nahe seinem unteren Ende gelenkig angebracht ist, ausgehend von einer mittleren Ruhestellung, in die er elastisch gebracht werden kann, und in der sich der Hebel (50) in Vertikalrichtung (V) erstreckt, um in die eine oder andere der einander gegenüberliegenden Winkelendstellungen zu schwenken, wobei er jedes Mal mittels des freien, radialen Endes eines horizontalen Betätigungsarmes (68O, 68S) auf das eine oder andere der beiden seitlichen Auslöseorgane wirkt;
**dadurch gekennzeichnet, dass** die beiden seitlichen Lagerungen bzw. Aufnahmen (22Oi-22Os, 22Si-22Ss) die beiden gegenüberliegenden Hälften (obere und untere) einer Vertiefung (42O, 42S) des Gehäuses darstellen, das vertikal durch einen parallelen oberen Boden (24O, 24Ss) und einen parallelen unteren Boden (24Oi, 24Si) begrenzt ist und dass das freie Ende (72O, 72S) des Betätigungsarmes (68O, 68S) zwischen den beiden seitlichen Auslöseorganen oben und unten aufgenommen wird.

2. Schalter nach Anspruch 1, **dadurch gekennzeichnet, dass** sich die beiden Hälften der Vertiefung symmetrisch nach den beiden Seiten einer Mittelebene (PJ) der Vertiefung (420, 42S) erstrecken, und dass die Drehachse des zentralen Steuerhebels in der Symmetrieebene liegt.

3. Schalter nach Anspruch 2, **dadurch gekennzeichnet, dass** das Isolierstoffgehäuse aus einem Oberteil (12i) und einem Unterteil (12s) besteht, die durch eine Teilungsebene (PJ) getrennt sind, welche zur Symmetrie-Mittelebene koplanar ist.

4. Schalter nach einem der vorhergehenden Ansprüche, **dadurch gekennzeichnet, dass** der zentrale Steuerhebel (50) ein Unterteil (48) besitzt, das in Bezug auf das Gehäuse (12i, 12s) gelenkig angebracht ist und von dem aus sich der horizontale Betätigungsarm (68O, 68s) radial erstreckt, sowie ein Oberteil (52) mit vertikaler Ausrichtung, das einen Stößel bildet, der in Bezug auf das Unterteil (48) vertikal verschiebbar montiert ist zwischen einer oberen Ruhestellung, in die es elastisch verschoben werden kann, und einer unteren Stellung, in der es durch sein freies unteres Ende (64) auf ein zentrales, konvex geformtes Auslöseorgan (32i) wirkt, das elastisch verformbar ist, um eine elektrische Verbindung zwischen mindestens zwei feststehenden Kontakten (26i, 28i) herzustellen, die im unteren Boden (24i) einer zentralen Lagerung bzw. Aufnahme (22i) des Isolierstoffgehäuses angeordnet sind.

5. Schalter nach Anspruch 4, **dadurch gekennzeichnet, dass** es sich bei dem Unterteil (48) des zentralen Steuerhebels (50) um ein Spritzteil aus Kunststoff handelt, in das ein Einsatzteil aus Metall (66) zur Verstärkung in Form einer horizontalen, ringförmigen Platte eingelassen ist, die in seiner Ebene querverlaufend durch einen Strang verlängert wird, der die Hauptarmierung des Betätigungsarmes (68O, 68S) darstellt.

6. Schalter nach dem vorhergehenden Anspruch, **dadurch gekennzeichnet, dass** das freie Ende (72O, 72S) des Armierungsstrangs (68O, 68S) des Betätigungsarmes zwei halbkreisförmige obere (74Os, 74Ss) und halbkreisförmige untere (74Oi, 74Si) Betätigungsbuchsen besitzt, die durch Abformen aus einem Kunststoffspritzteil auf der Armierung ausgeführt sind und mit den seitlichen oberen (32Os, 32Ss) bzw. unteren (32Oi, 32Si) Aulöseorganen, zwischen denen sie aufgenommen sind, kooperieren können.

7. Schalter nach einem der vorhergehenden Ansprüche, **dadurch gekennzeichnet, dass** er eine allgemeine Konstruktionssymmetrie im Verhältnis zu einer vertikalen Symmetrieebene (PS) darstellt, die durch die Vertikalachse (V) des zentralen Steuerhebels geht und im Verhältnis zu einer Vertikalebene, die durch die allgemeine Radialrichtung des Betätigungsarmes (68O, 68S) führt, einen 45° - Winkel bildet, so dass der zentrale Steuerhebel (50) um die beiden horizontalen, senkrechten und durch denselben Punkt verlaufenden (Nord-Süd, Ost-West) Drehachsen schwenken kann, um mittels der freien Enden von zwei Betätigungsarmen, die zueinander um die Vertikalachse des zentralen Steuerhebels (50) herum um 90° winklig versetzt sind, auf zwei Paare der seitlichen Auslöseorgane zu wirken.

8. Schalter nach dem vorhergehenden Anspruch, **dadurch gekennzeichnet, dass** das Unterteil (48) des zentralen Steuerhebels in dem Isolierstoffgehäuse (12i, 12s) mittels eines Gelenklagers drehend montiert ist, wobei die Mitte (M) des Gelenklagers dem Schnittpunkt der beiden durch denselben Punkt verlaufenden Drehachsen des Hebels (50) entspricht, so dass insbesondere ein Kippen bzw. Schwenken des Hebels um den Drehmittelpunkt (M) herum möglich ist, um die beiden seitlichen Auslöseorgane, die sich jeweils in den beiden unterschiedlichen Hohlräumen (42O, 42S) des Isolierstoffgehäuses befinden, gleichzeitig zu betätigen.

9. Schalter nach einem der Ansprüche 7 oder 8 in Verbindung mit Anspruch 4, **dadurch gekennzeichnet, dass** ein feststehender Kontakt (28Os-28Ss, 28Oi-28Si) von jeweils dem oberen und unteren Boden der beiden Hohlräume mit der gleichen Durchführungsklemme (30B, 30A) verbunden ist.

10. Schalter nach dem vorhergehenden Anspruch in Verbindung mit Anspruch 4, **dadurch gekennzeichnet, dass** die den beiden feststehenden Kontakten (28Oi-28Si) der unteren Böden der beiden Hohlräume gemeinsame Durchführungsklemme (30A) mit einem feststehenden Kontakt (28i) des unteren Bodens (24i) der zentralen Lagerung bzw. Aufnahme (22i) verbunden ist.
